# EUROPÄISCHE PATENTSCHRIFT

(11) **EP 1 049 835 B1**
(45) Veröffentlichungstag und Bekanntmachung des Hinweises auf die Patenterteilung: **04.06.2003**
(21) Anmeldenummer: 99902518.2
(22) Anmeldetag: 05.01.1999
(51) Int. Cl.: E04B 2/02, E04B 2/12

(54) **FORMSTEIN ZUM ERRICHTEN VON MAUERN, INSBESONDERE TROCKENMAUERN**
SHAPED BRICK FOR ERECTING WALLS, ESPECIALLY DRY WALLS
BRIQUE MOULEE POUR ERIGER DES MURS, NOTAMMENT DES MURS EN PIERRES SECHES

(30) Priorität: 21.01.1998 DE 29800946 U
(43) Veröffentlichungstag der Anmeldung: 08.11.2000
(73) Patentinhaber: KANN GmbH Baustoffwerke, 56170 Bendorf-Mülhofen (DE)
(72) Erfinder: ESSER, Clemens, D-53359 Rheinbach (DE)
(74) Vertreter: Grünecker, Kinkeldey, Stockmair & Schwanhäusser Anwaltssozietät
(86) Internationale Anmeldenummer: EP9900028
(87) Internationale Veröffentlichungsnummer: WO99037868

(56) Entgegenhaltungen:
- DE-A- 2 512 064
- DE-A- 19 517 784
- DE-U- 9 314 665

## Beschreibung

Die Erfindung betrifft einen Formstein zum Errichten von Mauern, insbesondere Trockenmauem, der im Oberbegriff des Anspruchs 1 angegebenen Gattung. Ein solcher Formstein ist bereits aus der DE-A-195 17 784 bekannt.

Bei diesem bekannten Formstein dienen die zu beiden Seiten der mittig angeordneten Soll-Bruchstelle vorgesehenen Bruchstellen dazu, jeweils ein Randstück, das nicht weiterverwendet wird, vom Formstein abzutrennen. Dieser bekannte Formstein zeichnet sich insbesondere durch seine spezielle Gestalt aus. Der Formstein setzt sich in der Draufsicht symmetrisch aus einem Rechteck und einem Dreieck zusammen, das dachartig auf der langen Rechteckseite den Stein abschließt. Die mittig angeordnete Soll-Bruchstelle teilt den Formstein in zwei symmetrische Hälften und verläuft somit durch die giebelartige Dreieckspitze. Durch Brechen des Formsteines entlang der mittigen Soll-Bruchstelle entstehen zwei spiegelsymmetrische Halbelemente. Die besondere Gestalt dieser so entstandenen Halbelemenfe gestattet das Errichten einer gekrümmten Mauer, indem in abwechselnden Lagen "rechte'' bzw. "linke" Halbelemente übereinandergeschichtet werden.

Dieser bekannte Formstein erlaubt nur das Errichten von gekrümmten Mauern. Für das Errichten anderer Mauerformen, wie z.B. geradliniger Mauern und Eckmauern, sowie für die verschiedenen Mauerabschlüsse sind eine vielzahl von unterschiedlich geformten Elementen erforderlich, was zu erheblichen Kosten bei der Herstellung aufgrund der erhöhten Anzahl der benötigten Formen führt. Für den Verbraucher besteht darüber hinaus der Nachteil, dass er auf aufwendige Weise vor dem Errichten der Mauer zu berechnen hat, wie viele Eckteile, Abschlussteile etc. benötigt werden.

Der Erfindung liegt die Aufgabe zugrunde, einen Formstein der bekannten Gattung zu schaffen, dessen Gestalt es erlaubt, unterschiedliche Mauerformen, d.h. gerade Mauern, Eckmauern, mit unterschiedlichen Radien gekrümmte Mauern, Pfeiler sowie Mauern mit Hinterfüllung, zu realisieren, die allseitig mit Bruchflächen versehen sind, ohne zusätzliche Formsteine anderen Formats verwenden zu müssen.

Diese Aufgabe wird durch den Gegenstand des Anspruchs 1 gelöst.

Der mit der Erfindung erzielbare Vorteil ist hinsichtlich des Formsteines zum Errichten einer Trockenmauer in erster Linie darin zu sehen, daß die erfindungsgemäße Anordnung der Soll-Bruchstellen in Verbindung mit der speziellen trapezartigen Umfangsgestalt des Formsteines es gestattet, durch entsprechendes Brechen des Formsteines entlang der Soll-Bruchstellen die zum Errichten des jeweiligen Mauertyps erforderlichen Teilelemente auf einfache Weise herzustellen. Auf zusätzliche Formsteine mit anderem Format kann verzichtet werden. Die Dimensionen des Formsteins sind so gewählt, daß alle anfallenden Teilelemente verwendbar sind, so daß kein unbrauchbarer Abfall entsteht. Ferner ist für die Herstellung des Formsteines nur eine einzige Form erforderlich, woraus sich eine kostengünstige Produktion wie auch ein kostengünstiger Transport bis zur Baustelle ergibt.

Es hat sich vorteilhafterweise herausgestellt, daß innerhalb des Bereiches zwischen 1/2 und 3/4, insbesondere zwischen 9/16 und 3/4, das Längenverhältnis der kurzen zur langen Trapezseite es gestattet, die obengenannten Mauerarten mit Hilfe des Formsteines ohne zusätzliche andere Formsteine zu errichten. Dasselbe gilt für das Längenverhältnis des Abstandes zwischen den beiden Sichtflächen zur langen Trapezseite. Von der Anmelderin wird sowohl für das Längenverhältnis der langen zur kurzen Trapezseite als auch für das Längenverhältnis des Abstandes zwischen den beiden Sichtflächen zur langen Trapezseite der Wert 2/3 bevorzugt, was zu hervorragenden Ergebnissen bei der Verwendung eines so dimensionierten Formsteines führt. Ein solcher Formstein kann für die meisten Anwendungsfällen eingesetzt werden. Mit der Anordnung der zwei seitlichen Soll-Bruchstellen auf den beiden Endpunkten der drei gleich langen Teilabschnitte der langen Trapezseite lassen sich geeignete Teilelemente erzeugen, mit deren Hilfe die meisten üblichen Mauerformen hergestellt werden können. Die an wenigstens einer der beiden Auflageflächen vorgesehenen Fase mit einer Einschnittiefe von 1/10 x 1/10 des Abstandes zwischen den beiden Auflageflächen erleichtert vorteilhafterweise die Verlegung des Formsteines und seiner Teilelemente. Zur Erhöhung der Stabilität des Mauerverbundes und als Versatzhilfe kann wenigstens eine der beiden Auflageflächen mit einem Nut- und Federsystem ausgebildet sein. Anstelle des Nut- und Federsystems kann auch ein Nut- und Nutsystem mit einsetzbarer Feder verwendet werden.

Die Erfindung wird im folgenden anhand von Ausführungsbeispielen und unter Bezug auf die Zeichnung näher beschrieben. In dieser zeigt:
- Fig. 1: die Draufsicht auf eine der beiden Auflageflächen des Formsteins,
- Fig. 2: eine Seitenansicht des Formsteins gemäß Fig. 1,
- Fig. 3: den mittig gebrochenen Formstein gemäß Fig. 1 in Draufsicht,
- Fig. 4: den linksseitig gebrochenen Formstein gemäß Fig. 1 in Draufsicht,
- Fig. 5: den rechtsseitig gebrochenen Formstein gemäß Fig. 1 in Draufsicht,
- Fig. 6: ein Mittelstück des Formsteins gemäß Fig. 1 in Draufsicht,
- Fig. 7: ein weiter unterteiltes Mittelstück des Formsteins gemäß Fig. 1 in Draufsicht,
- Fig. 8: verschiedene Beispiele einer mit Hilfe des Formsteins als Grund- und Teilelement errichteten geradlinigen Mauer,
- Fig. 9: ein Beispiel einer mit Hilfe des Formsteins als Grund- und Teilelement errichteten Eckmauer,
- Fig. 10: verschiedene Beispiele einer mit Hilfe des Formsteins als Grund- und Teilelement errichteten gekrümmten Mauer,
- Fig. 11: verschiedene Beispiele von mit Hilfe des Formsteins hergestellten Pfeilern und
- Fig. 12: eine mit Hilfe des Formsteins errichtete Mauer mit Hinterfüllung.

Fig. 1 zeigt einen Formstein zum Errichten einer Trockenmauer, der in der gezeigten Form als verkaufsfertiges Produkt vorliegt. Die Draufsicht gemäß Fig. 1 zeigt eine der beiden Auflageflächen 3', in der sich drei Soll-Bruchstellen befinden. Zum Brechen des Formsteines ist es ausreichend, nur in einer der beiden Auflageflächen 3' Soll-Bruchstellen vorzusehen. Es ist selbstverständlich auch möglich, in beiden Auflageflächen 3, 3' entsprechende Soll-Bruchstellen zu schaffen. Erfindungswesentlich ist die trapezartige Umfangsgestalt der Auflageflächen 3, 3'. In diesem Ausführungsbeispiel sind die beiden geneigten Seiten des Trapezes gleich lang, wobei aber auch unterschiedliche Längen dieser Seiten möglich sind. Wie insbesondere in der Seitenansicht aus Fig. 2 zu erkennen ist, schließen sich an die lange bzw. an die kurze Trapezseite die Sichtflächen des Formsteins an. Gemäß Fig. 1 und Fig. 2 sind diese Sichtflächen gebrochen, wobei aber auf Wunsch auch glatte Sichtflächen hergestellt werden können.

Definitionsgemäß ist die lange Trapezseite die Grundlänge L des Formsteins. Fig. 1 zeigt, wie die Soll-Bruchstellen 4, 5, 5' senkrecht zur Grundlänge L angeordnet sind. In diesem Ausführungsbeispiel sind drei Soll-Bruchstellen 4, 5, 5' im Formstein 1 vorgesehen, da es sich gezeigt hat, daß sich mit Hilfe dieser Soll-Bruchstellen 4, 5, 5' eine ausreichend große Formatvielfalt und somit ein großes Spektrum an Mauertypen herstellen läßt. Es versteht sich von selbst, daß weniger oder mehr Soll-Bruchstellen möglich sind, wenn dies im speziellen Anwendungsfall erforderlich ist.

Eine in den Figuren nicht gezeigte Abdeckplatte kann auf herkömmliche Weise zu Dekorationszwecken in Verbindung mit dem Formstein verwendet werden.

Der trapezförmige Formstein kann einmal durch Verwendung einer trapezförmigen Form hergestellt werden, in die ein Material, z.B. Beton, eingefüllt wird. Nach Erstarren des Gießmaterials liegt der Formstein in gewünschter Gestalt vor. Zum anderen kann ein trapezförmiger Formstein hergestellt werden, indem auf einem quaderförmigen Formstein Soll-Bruchstellen so angeordnet sind, daß aus diesem der gewünschte trapezförmige Formstein herausgebrochen werden kann.

Die in den Unteransprüchen definierten Verhältnisbereiche, die sich aus der speziellen Anordnung der Soll-Bruchstellen sowie aus den Dimensionen des Formsteins ergeben, sind bevorzugte Ausführungsformen der Erfindung. In dem in Fig. 1 gezeigten Ausführungsbeispiel beträgt vorzugsweise das Verhältnis der langen Trapezseite (Grundlänge L) zur kurzen Trapezseite 2/3. Weiterhin beträgt der Abstand zwischen den beiden Sichtflächen gemäß Fig. 2 ebenfalls 2/3 der Grundlänge L. Diese Längenverhältnisse eignen sich hervorragend für die Herstellung unterschiedlichster Mauerarten. Natürlich können auch andere Verhältnisse gewählt werden, wenn dies durch die Herstellung oder im besonderen Anwendungsfall erforderlich ist. Gemäß Fig. 1 ist die Soll-Bruchstelle 4 auf der Mitte der Grundlänge L (lange Trapezseite) in der Ebene der Auflagefläche angeordnet. Durch Brechen des Formsteines entlang dieser Soll-Bruchstelle 4 ergeben sich zwei spiegelsymmetrische Hälften. Rechts und links von dieser mittig angeordneten Soll-Bruchstelle 4 sind die Soll-Bruchstellen 5 und 5' angeordnet. Diese beiden seitlichen Soll-Bruchstellen 5 und 5' sind im Abstand von 1/3 der Grundlänge L parallel angeordnet voneinander entfernt. Aus der symmetrischen Anordnung der seitlichen Soll-Bruchstellen 5 ergibt sich, daß die seitlichen Soll-Bruchstellen jeweils mit 1/3 der Grundlänge L von den beiden Endpunkten der Grundlänge L beabstandet sind. Auch bei dieser Anordnung der Soll-Bruchstellen gemäß Fig. 1 hat sich der besondere Vorteil hinsichtlich der großen erzielbaren Formatvielfalt erwiesen. Neben der Anordnung der Soll-Bruchstellen gemäß Fig. 1 sind aber auch andere sinnvolle Anordnungen, insbesondere mit anderen Abständen, denkbar.

Die Einschnittiefe der Soll-Bruchstellen 4, 5, 5' beträgt gemäß Fig. 2 1/10 der Höhe des Formsteines, wobei die Höhe durch den Abstand zwischen den beiden Auflageflächen 3, 3' definiert ist.

Weiterhin zeigt Fig. 2, daß zur Erleichterung des Maueraufbaus die Auflagefläche 3', in der sich die Soll-Bruchstellen 4, 5, 5' befinden, mit einer Fase versehen ist. Insbesondere befindet sich jeweils eine Fase an den Seiten der oberen Auflagefläche 3', die an die Sichtflächen 2 grenzen. Selbstverständlich sind auch Ausführungsformen denkbar, bei denen entsprechend angeordnete Fasen an den Seiten der unteren Auflagefläche 3 oder an den Seiten der beiden Auflageflächen 3, 3' vorgesehen sind. Falls dies erforderlich erscheint, kann auch auf die Fasen verzichtet werden. Die Maße dieser Fasen betragen 1/10 x 1/10 der Höhe H des Formsteins.

Die Länge der Grundlänge L beträgt 36 cm. Neben diesem bevorzugten und üblicherweise verwendeten Maß sind selbstverständlich auch alle anderen Maße möglich.

Figuren 3 bis 7 zeigen die verschiedenen Formate, die durch Brechen des Formsteines entlang der Soll-Bruchstellen 4, 5, 5' möglich sind. Fig. 3 zeigt die spiegelsymmetrischen Hälften, die erhalten werden, wenn der Formstein entlang der mittigen Soll-Bruchstelle 4 gebrochen wird. Gemäß Fig. 4 ist der Formstein entlang der linken seitlichen Soll-Bruchstelie 5 gebrochen, wodurch sich ein linkes Teilelement mit einer Grundlänge von 1/3 L und ein rechtes Teilelement mit einer Grundlänge von 2/3 L ergeben. L ist dabei die Grundlänge des kompletten Formsteins. Die Flächen, die sich durch das Brechen neu ergeben, haben Natursteincharakter, was besonders vorteilhaft bei der Verwendung der Teilelemente als Abschlußstücke ist. In Fig. 5 ist der Formstein entlang der rechten seitlichen Soll-Bruchstelle geteilt, wodurch sich ein rechtes Teilelement mit der Grundlänge 1/3 L und ein linkes Teilelement mit der Grundlänge 2/3 L ergeben.

Die in den Figuren 3 bis 5 durch Brechen des Formsteines entstandenen Teilelemente besitzen neu geschaffene Bruchflächen, die das jeweilige Teilelement rechtwinklig abschließen. Dieser rechtwinklige Abschluß ermöglicht die Verwendung jedes dieser Teilelemente als Abschlußstück.

Gemäß Fig. 6 ist der Formstein entlang der beiden seitlichen Soll-Bruchstellen 5, 5' gebrochen, wodurch ein quaderförmiges Teilelement mit der Grundlänge 1/3 L geschaffen wurde. Gemäß Fig. 7 wurde der Formstein entweder entlang der linken Soll-Bruchstelle 5 und der mittleren Soll-Bruchstelle 4 oder entlang der mittleren Soll-Bruchstelle 4 und der rechten Soll-Bruchstelle 5' geteilt. Das so entstandene Teilelement ist quaderförmig und besitzt eine Grundlänge von 1/6 L.

In Fig. 8 sind fünf Beispiele für die Verlegung einer geradlinigen Mauer gezeigt. Der gerade Verlauf der Mauer läßt sich durch die gezeigte Anordnung der Formsteine mit trapezartiger oberer Auflagefläche 3' und unterer Auflagefläche 3 erreichen. Wie in Fig. 8 zu sehen, stößt dabei abwechselnd die kurze Trapezseite des einen Steines an die lange Trapezseite des angrenzenden Steines an. Weiter zeigen die in Fig. 8 dargestellten Ausführungsbeispiele, daß mit Hilfe des Formsteines und seinen Teilelementen verschiedene Versetzvarianten mit kleinem Versetzraster verwirklicht werden können. Gemäß Fig. 8 beträgt das Versetzraster dieses Ausführungsbeispiels 6 cm und ist anhand von Mauern der Länge 246 cm bis 270 cm dargestellt. Das Versetzraster 6 cm ergibt sich aus dem Raster der Soll-Bruchstellen. Deshalb können durch Änderung des Rasters der Soll-Bruchstellen auch ohne weiteres andere Versetzraster realisiert werden. Die in Fig. 8 angegebenen Mauertängen beziehen sich auf Mauern, die mit sieben bzw. acht Formsteinen errichtet sind. Selbstverständlich sind diese Mauerlängen nur beispielhaft und können beliebig variiert werden. Das kleine Versetzraster wird durch die Kombination verschiedener Teilelemente als Abschlußstücke erreicht. Eine 246er Mauer geht z.B. von sieben Formsteinen sowie einem 1/2-Teilelement und einem 2/3-Teilelement aus. Eine 270er Mauer dagegen geht von acht Formsteinen sowie einem 1/3- und einem 2/3-Teilelement aus.

In Fig. 9 ist der Maueraufbau einer 90°-Eckmauer, die mit Hilfe des Formsteins und eines Teilelementes errichtet ist, gezeigt. Im Eckbereich sind die beiden Mauerseiten abwechselnd verzahnt. Der Abschluß wird jeweils durch die Kombination eines Formsteins mit einem 113 Teilelement erreicht.

Gemäß Fig. 10 sind mit Hilfe des Formsteins bzw. seiner Teilelemente gekrümmte Mauern bzw. Mauerabschnitte mit unterschiedlichen Radien errichtet. Der Radius der jeweiligen Mauer wird durch die Verwendung eines speziellen Teilelementes oder durch die Kombination verschiedener Teilelemente bestimmt. Im Gegensatz zur Errichtung einer geraden Mauer stoßen jeweils die kurzen bzw. die langen Trapezseiten zweier angrenzender Steine aneinander, woraus sich der gekrümmte Verlauf der Mauer ergibt. Gemäß Fig. 10 ist z.B. die Mauer mit einem Radius von 48 cm aus 1/3-Teilelementen und die Mauer mit einem Radius von 144 cm aus einer Kombination von 2/3-Teilelementen und quaderförmigen 1/3-Mittelstücken errichtet. Die in Fig. 10 gezeigten Mauern sollen beispielhaft einen Ausschnitt aus der großen Vielfalt an unterschiedlich gekrümmten Mauern zeigen, die mit Hilfe des Formsteins und seiner Teilelemente errichtet werden können.

Die in Fig. 11 dargestellten Pfeiler geben ein weiteres Beispiel dafür, wie vielfältig der Formstein und dessen Teilelemente verwendet werden können. Auch bei Pfeilern ist es durch geeignete Kombination verschiedener Teilelemente untereinander oder mit dem Formstein selbst möglich, Pfeiler mit unterschiedlichen Grundlängen zu errichten. Die in Fig. 11 gezeigten unterschiedlichen Pfeiler geben ein Beispiel dafür, wie vielseitig und variabel der Formstein und dessen Teilelemente eingesetzt werden können.

Für bestimmte Anwendungen, wie z.B. die Anlegung eines Hochbeetes, bietet der Formstein schließlich die Möglichkeit, eine geschwungene Mauer zu errichten. Dabei sind, ebenfalls wie bei der kreisförmigen Mauer, die einzelnen Steine so angeordnet, daß die lange Trapezseite des einen Steins neben der langen Trapezseite des seitlich angrenzenden Steines zu liegen kommt. Die unterschiedlichen Radien, die die geschwungene Form bestimmen, werden durch Änderung der Fugenbreite zwischen den benachbarten Steinen eingestellt. Auf diese Weise kann nahezu jeder gewünschte Radius und somit Verlauf der geschwungenen Mauer festgelegt werden. Für die in den Figuren 8 bis 12 gezeigten Mauertypen gilt natürlich, daß die einzelnen Steine, sei es der ganze Formstein oder die Teilelemente, im Verbund verlegt werden.

In den Figuren 13 und 14 sind Ausführungsformen des erfindungsgemäßen Formsteines dargestellt, die in ihren Stoßflächen 6, 6' mit Einrichtungen versehen sind, die einen Verbund benachbarter Formsteine innerhalb einer Steinlage hervorrufen. Unter "Stoßflächen" werden im Rahmen dieser Anmeldung diejenigen Flächen des erfindungsgemäßen Formsteines verstanden, mit welchen diese Steine in der Gebrauchstellung an benachbarte Formsteine stoßen. Mithin handelt es sich bei den Stoßflächen 6, 6' um die beiden zwischen der großen Trapezseite und der kleinen Trapezseite angeordneten Flächen.

So zeigt Fig. 13 in den beiden Stoßflächen 6, 6' ausgebildete Nocken 8 und 8' sowie Aufnahmen 10 und 10'. Dabei ist auf jeder der beiden Stoßflächen wenigstens ein Nokken 8 bzw. 8' sowie eine Aufnahme 10 bzw. 10' einander gegenüberliegend angeordnet, wie in der Zeichnung dargestellt.

Werden die Formsteine in der erfindungstypischen abwechselnden Orientierung verlegt, wie in den Figuren 8 und 9 dargestellt, dann greifen die Nocken 8, 8' des einen Steins in die Aufnahmen 10, 10' eines benachbarten Formsteines ein, da die Ortslage der Nocken und Aufnahmen entsprechend gewählt ist. Durch das Eingreifen der Nocken 8, 8' in die Aufnahme 10, 10' benachbarter Formsteine wird ein formschlüssiger Verbund in Form einer Verzahnung innerhalb jeder Steinlage erreicht.

Gemäß Fig. 14 ist in den beiden Stoßflächen 6, 6' jeweils wenigstens eine Ausnehmung 12, 12' in übereinstimmender Beabstandung von der langen und kurzen Trapezseite vorgesehen. Diese Beabstandung ist so gewählt, daß nach Verlegen von Formsteinen in der erfindungstypisch abwechselnden Anordnung, wie in den Figuren 8 und 9 dargestellt, die Ausnehmungen 12, 12' des einen Steins mit Ausnehmungen 12, 12' benachbarter Steine korrespondieren. Vorzugsweise ist die Beabstandung der Ausnehmungen von der langen bzw. kurzen Trapezseite so gewählt, daß der Abstand L/3 beträgt. Derart verlegt, bilden zwei aneinandergrenzende Ausnehmungen 12 bzw. 12' eine Öffnung, welche mit Beton ausgefüllt werden kann und nach Abbinden des Betons einen lageweisen Verbund der Formsteine bewirkt.

Statt mit Beton kann die aus aneinandergrenzenden Ausnehmungen 12, 12' gebildete Öffnung mit einem vorgeformten Verschiebeschutzelement geschlossen werden, welches an die geometrische Gestalt der sich aus zwei Ausnehmungen 12, 12' ergebenden Öffnung angepaßt ist und welches in diese Öffnung eingesetzt werden kann. Mit Hilfe eines solchen Verschiebeschutzelementes kann ein lagenweiser Verbund benachbarter Formsteine erreicht werden.

Wird zusätzlich das bereits erwähnte, vorzugsweise in der Auflagefläche 3, 3' des Formsteins vorgesehene Nut- und Federsystem bzw. Nut- und Nutsystem mit gesonderter Feder benutzt, so ergibt sich nicht nur ein lagenweiser Verbund erfindungstypisch verlegter Formsteine, sondern auch ein Verbund übereinanderliegender Formsteine durch Verzahnung von einer Lage zur nächsthöheren bzw. nächsttieferen Lage.

## Patentansprüche

1. Formstein (1) zum Errichten von Mauern, insbesondere Trockenmauem, mit
- zwei einander gegenüberliegenden Sichtflächen (2) und zwei einander gegenüberliegenden Auflageflächen (3, 3'), wobei eine Seite der Auflageflachen (3, 3') die Grundlänge (L) des Formsteins (1) definiert,
- einer Soll-Bruchstelle (4), die auf der Hälfte der Grundlänge (L) und in der Ebene einer der beiden Auflageflächen (3, 3') vorgesehen ist, und
- wenigstens zwei weiteren Soll-Bruchstellen (5, 5'), die jeweils zu beiden Seiten dieser mittig angeordneten Soll-Bruchstelle (4) vorgesehen sind,
**dadurch gekennzeichnet, dass**
- die beiden einander gegenüberliegenden Sichtflächen (2) gebrochene Flächen sind, so dass durch Brechen des Formsteins (1) entlang einer der Soll-Bruchstellen (4, 5, 5') zwei Teilelemente erhaltbar sind, welche jeweils drei gebrochene Sichtflächen aufweisen,
- die beiden Auflageflächen (3, 3') eine trapezartige Umfangsgestalt mit einer kurzen und einer langen, die Grundlänge (L) definierenden Trapezseite aufweisen,
- diese kurze und lange Trapezseite in einem bestimmten Längenverhältnis zueinander stehen und
- die seitlichen Soll-Bruchstellen (5, 5') auf den Endpunkten von wenigstens drei Teilabschnitten der langen Trapezseite angeordnet sind.

2. Formstein (1) nach Anspruch 1, **dadurch gekennzeichnet, dass** das Längenverhältnis der kurzen zur langen Trapezseite in einem Bereich zwischen 1/2 und 3/4 liegt.

3. Formstein (1) nach Anspruch 2, **dadurch gekennzeichnet, dass** das Längenverhältnis der kurzen zur langen Trapezseite in einem Bereich zwischen 9/16 und 3/4 liegt.

4. Formstein (1) nach Anspruch 3, **dadurch gekennzeichnet, dass** das Längenverhältnis der kurzen zur langen Trapezseite (Grundlänge (L)) 2/3 beträgt.

5. Fomnstein (1) nach Anspruch 1, **dadurch gekennzeichnet, dass** der Abstand zwischen den beiden Sichtflachen (2) und die lange Trapezseite in einem bestimmten Längenverhältnis zueinander stehen.

6. Formstein (1) nach Anspruch 5, **dadurch gekennzeichnet, dass** das Längenverhältnis des Abstandes zwischen den beiden Sichtflächen (2) zur langen Trapezseite in einem Bereich zwischen 1/2 und 3/4 liegt.

7. Formstein (1) nach Anspruch 6, **dadurch gekennzeichnet, dass** das Längenverhältnis des Abstandes zwischen den beiden Sichtflächen (2) zur langen Trapezseite in einem Bereich zwischen 9/16 und 3/4 liegt.

8. Formstein (1) nach Anspruch 7, **dadurch gekennzeichnet, dass** das Längenverhältnis des Abstandes zwischen den beiden Sichtflächen (2) zur langen Trapezseite 2/3 beträgt.

9. Formstein (1) nach Anspruch 1, **dadurch gekennzeichnet, dass** die lange Trapezseite drei gleich lange Teilabschnitte aufweist, auf deren beiden Endpunkten zwei seitliche Soll-Bruchstellen (5) angeordnet sind.

10. Formstein (1) nach Anspruch 1, **dadurch gekennzeichnet, dass** die Einschnittiefe der Soll-Bruchstellen (4) und (5) 1/10 des Abstandes zwischen den beiden Auflageflächen (3, 3') beträgt.

11. Formstein (1) nach Anspruch 1, **dadurch gekennzeichnet, dass** wenigstens eine der Kanten wenigstens einer der beiden Auflageflächen (3, 3') angefast ist.

12. Formstein (1) nach Anspruch 11, **dadurch gekennzeichnet, dass** eine oder mehrere Fasen eine Einschnitttiefe von 1/10 x 1/10 des Abstandes zwischen den beiden Auflageflächen (3, 3') aufweisen.

13. Formstein (1) nach Anspruch 1, **dadurch gekennzeichnet, dass** in den Auflageflächen (3, 3') ein Nut- und Federsystem ausgebildet ist.

14. Formstein (1) nach Anspruch 1, **dadurch gekennzeichnet, dass** in den Auflageflächen (3, 3') ein Nut- und Nutsystem für die Aufnahme einer einsetzbaren Feder ausgebildet ist.

15. Formstein (1) nach Anspruch 1, **dadurch gekennzeichnet, dass** in wenigstens einer Stoßfläche (6, 6') Einrichtungen (8, 8', 10, 10', 12, 12') vorgesehen sind, mit deren Hilfe benachbart verlegte Formsteine in einem lageweisen Verbund fixierbar sind.

16. Formstein (1) nach Anspruch 15; **dadurch gekennzeichnet, dass** in jeder Stoßfläche (6, 6') wenigstens ein Nocken (8, 8') und eine Nockenaufnahme (10,10') so vorgesehen sind, dass der Nocken (8, 8') eines ersten Formsteines in die entsprechend gestaltete Aufnahme (10, 10') eines zweiten benachbarten Formsteines eingreift.

17. Formstein (1) nach Anspruch 15, **dadurch gekennzeichnet, dass** in wenigstens einer Stoßfläche (6, 6') des Formsteins wenigstens eine Ausnehmung (12, 12') ausgebildet und so angeordnet ist, dass bei zwei nebeneinander verlegten Formsteinen die aneinandergrenzenden Ausnehmungen (12 bzw. 12') eine Öffnung bilden, die mit Beton ausgießbar oder mit einem vorgeformten Verschiebeschutzelement ausfütibar ist.

## Claims

1. A shaped brick (1) for erecting walls, in particular dry walls, comprising
- two opposed faces (2) and two opposed supporting surfaces (3, 3'), one side of the supporting surfaces (3, 3') defining the base length (L) of the shaped brick (1),
- a predetermined breaking point (4) provided after half of the base length (L) and in the plane of one of the two supporting surfaces (3, 3'), and
- at least two additional predetermined breaking points (5, 5') provided on both sides of this centrally arranged predetermined breaking point (4),
**characterized in that**
- the two opposed faces (2) are broken surfaces so that by breaking the shaped brick (1) along one of the predetermined breaking points (4, 5, 5') two subelements can be obtained, of which each comprises three broken faces,
- the two supporting surfaces (3, 3') have a trapezoidal circumferential shape including a short trapezoid side and a long trapezoid side defining the base length (L),
- said short and long trapezoid sides have a specific length ratio to one another, and
- the lateral predetermined breaking points (5, 5') are arranged on the end points of at least three subsections of the long trapezoid side.

2. A shaped brick (1) according to claim 1, **characterized in that** the length ratio of the short to the long trapezoid side lies in a range between 1/2 and 3/4.

3. A shaped brick (1) according to claim 2, **characterized in that** the length ratio of the short to the long trapezoid side lies in a range between 9/16 and 3/4.

4. A shaped brick (1) according to claim 3, **characterized in that** the length ratio of the short to the long trapezoid side (base length (L)) is 2/3.

5. A shaped brick (1) according to claim 1, **characterized in that** the distance between the two faces (2) and the long trapezoid side have a specific length ratio to one another.

6. A shaped brick (1) according to claim 5, **characterized in that** the length ratio of the distance between the two faces (2) to the long trapezoid side lies in a range between 1/2 and 3/4.

7. A shaped brick (1) according to claim 6, **characterized in that** the length ratio of the distance between the two faces (2) to the long trapezoid side lies in a range between 9/16 and 3/4.

8. A shaped brick (1) according to claim 7, **characterized in that** the length ratio of the distance between the two faces (2) to the long trapezoid side is 2/3.

9. A shaped brick (1) according to claim 1, **characterized in that** the long trapezoid side comprises three subsections of equal length on the two end points of which two lateral predetermined breaking points (5) are arranged.

10. A shaped brick (1) according to claim 1, **characterized in that** the incision depth of the predetermined breaking points (4) and (5) is equal to 1/10 of the distance between the two supporting surfaces (3, 3').

11. A shaped brick (1 ) according to claim 1, **characterized in that** at least one of the edges of at least one of the two supporting surfaces (3, 3') is provided with a chamfer.

12. A shaped brick (1) according to claim 11, **characterized in that** one or several chamfers have an incision depth of 1/10 x 1/10 of the distance between the two supporting surfaces (3, 3').

13. A shaped brick (1) according to claim 1, **characterized in that** a groove and tongue system is formed in the supporting surfaces (3, 3').

14. A shaped brick (1) according to claim 1, **characterized in that** a groove and groove system for receiving therein an insertable tongue is formed in the supporting surfaces (3, 3').

15. A shaped brick (1) according to claim 1, **characterized in that** means (8, 8', 10, 10', 12, 12') are provided in at least one abutting surface (6, 6') for fixing shaped bricks, which are laid in neighboring relationship, within a layered bond.

16. A shaped brick (1) according to claim 15, **characterized in that** at least one lobe (8, 8') and one lobe receiving means (10,10') are provided in each of the abutting surfaces (6, 6') in such a manner that the lobes (8, 8') of a first shaped brick engages into the correspondingly designed receiving means (10,10') of a second neighboring shaped brick.

17. A shaped brick (1) according to claim 15, **characterized in that** at least one recess (12, 12') is formed and arranged in at least one abutting surface (6, 6') of the shaped brick in such a manner that, when two shaped bricks are laid side by side, the adjoining recesses (12 and 12', respectively) form an opening which can be filled with concrete or with a preshaped anti-displacement element.

## Revendications

1. Brique moulée (1) pour ériger des murs, en particulier des murs en briques sèches, présentant :
- deux faces d'aspect (2) en regard l'une de l'autre et deux faces d'appui (3, 3') en regard l'une de l'autre, un côté des faces d'appui (3, 3') définissant la longueur de base (L) de la brique moulée,
- un point de rupture (4) qui est prévu à la moitié de la longueur de base (L) et dans le plan de l'une des deux faces d'appui (3, 3'), et
- au moins deux autres points de rupture (5, 5') qui sont respectivement prévus de part et d'autre de ce point de rupture (4) disposé au centre,
**caractérisé en ce que**
- les deux faces d'aspect (2) en regard l'une de l'autre sont des faces brisées, de sorte que par rupture de la brique moulée (1) le long de l'un des points de rupture (4, 5, 5') deux éléments partiels peuvent être obtenus, lesquels présentent chacun trois faces d'aspect brisées,
- les deux faces d'appui (3, 3') présentent une forme périphérique trapézoïdale comportant un petit et un grand côté de trapèze, définissant la longueur de base (L),
- ce grand et ce petit côté de trapèze (5, 5') ont un rapport de longueur déterminé l'un par rapport à l'autre et
- les points de rupture (5, 5') latéraux sont disposés sur les points d'extrémité d'au moins trois sections partielles du grand côté de trapèze.

2. Brique moulée (1) selon la revendication 1, **caractérisée en ce que** le rapport de longueur du petit au grand côté de trapèze se situe dans une plage comprise entre 1/2 et 3/4.

3. Brique moulée (1) selon la revendication 2, **caractérisée en ce que** le rapport de longueur du petit au grand côté de trapèze se situe dans une plage comprise entre 9/16 et 3/4.

4. Brique moulée (1) selon la revendication 3, **caractérisée en ce que** le rapport de longueur du petit au grand côté de trapèze (longueur de base (L)) est de 2/3.

5. Brique moulée (1) selon la revendication 1, **caractérisée en ce que** le grand côté de trapèze et la distance entre les deux faces d'aspect (2) ont un certain rapport de longueur l'un par rapport à l'autre.

6. Brique moulée (1) selon la revendication 5, **caractérisée en ce que** le rapport de longueur de la distance entre les deux faces d'aspect (2) au grand côté de trapèze se situe dans une plage comprise entre 1/2 et 3/4.

7. Brique moulée (1) selon la revendication 6, **caractérisée en ce que** le rapport de longueur de la distance entre les deux faces d'aspect (2) au grand côté de trapèze se situe dans une plage comprise entre 9/16 et 3/4.

8. Brique moulée (1) selon la revendication 7, **caractérisée en ce que** le rapport de longueur de la distance entre les deux faces d'aspect (2) au grand côté de trapèze est de 2/3.

9. Brique moulée (1) selon la revendication 1, **caractérisée en ce que** le grand côté de trapèze présente trois sections partielles de même longueur, aux deux points d'extrémité desquelles sont disposés deux points de rupture (5) latéraux.

10. Brique moulée (1) selon la revendication 1, **caractérisée en ce que** la profondeur d'entaille des points de rupture (4) et (5) est de 1/10 de la distance entre les deux faces d'appui (3, 3').

11. Brique moulée (1) selon la revendication 1, **caractérisée en ce qu'**au moins une arête d'au moins l'une des deux faces d'appui (3, 3') est chanfreinée.

12. Brique moulée (1) selon la revendication 11, **caractérisée en ce qu'**un ou plusieurs chanfreins présentent une profondeur d'entaille de 1/10 x 1/10 de la distance entre les deux faces d'appui (3, 3').

13. Brique moulée (1) selon la revendication 1, **caractérisée en ce qu'**un système de rainure et languette est réalisé dans les faces d'appui (3, 3').

14. Brique moulée (1) selon la revendication 1, **caractérisée en ce qu'**un système de rainure et rainure est réalisé dans les face d'appui (3, 3') pour recevoir une languette rapportée.

15. Brique moulée (1) selon la revendication 1, **caractérisée en ce que** dans au moins une face de jonction (6, 6') sont prévus des dispositifs (8, 8', 10, 10', 12, 12') à l'aide desquels des briques moulées posées côte à côte peuvent être fixées en un montage solidaire par position.

16. Brique moulée (1) selon la revendication 15, **caractérisée en ce que** dans chaque face de jonction (6, 6'), au moins un ergot (8, 8') et un logement d'ergot (10, 10') sont prévus de manière telle que l'ergot (8, 8') d'une première brique moulée vient en prise dans le logement d'ergot (10, 10') d'une seconde brique moulée voisine.

17. Brique moulée (1) selon la revendication 15, **caractérisée en ce que** dans au moins une face de jonction (6, 6') de la brique moulée au moins un évidement (12, 12') est réalisé et disposé de manière telle que, lorsque deux briquées moulées sont juxtaposées l'une à l'autre, les évidements contigus (12 ou 12') forment une ouverture qui peut être remplie de béton ou d'un élément anti-glissement préformé.
